# EUROPÄISCHE PATENTSCHRIFT

(11) **EP 3 111 147 B1**
(45) Veröffentlichungstag und Bekanntmachung des Hinweises auf die Patenterteilung: **07.04.2021**
(21) Anmeldenummer: 15705529.4
(22) Anmeldetag: 05.02.2015
(51) Int. Cl.: F25D 23/02, F25D 17/04, D06F 34/20, D06F 39/14, F24C 15/20

(54) **HAUSHALTSGERÄT MIT EINER TÜRÖFFNUNGSHILFE**
HOUSEHOLD APPLIANCE COMPRISING A DOOR OPENING AID
APPAREIL MÉNAGER ÉQUIPÉ D'UN AUXILIAIRE D'OUVERTURE DE PORTE

(30) Priorität: 28.02.2014 DE 102014203683
(43) Veröffentlichungstag der Anmeldung: 04.01.2017
(73) Patentinhaber: BSH Hausgeräte GmbH, 81739 München (DE)
(72) Erfinder: KEMPFLE, Stephan, 89352 Ellzee (DE)
(86) Internationale Anmeldenummer: PCT/EP2015/052377
(87) Internationale Veröffentlichungsnummer: WO 2015/128165

(56) Entgegenhaltungen:
- WO-A1-2014/198634
- DE-A1- 10 203 425
- JP-A- 2006 284 147
- US-A1- 2005 269 334

## Beschreibung

Die Erfindung betrifft ein Haushaltsgerät mit einer Türöffnungshilfe.

Eine Türöffnungshilfe zum Unterstützen eines Öffnens einer Tür eines Haushaltsgeräts kann mittels eines Aktivierungselements, beispielsweise mittels eines Tasters, an einer Frontseite des Haushaltsgeräts aktiviert werden. Bei einem als Einbaugerät ausgebildeten Haushaltsgerät wird beim Einbau in eine Möbelnische einer Möbelwand häufig eine Frontplatte an der Frontseite des Haushaltsgeräts angebracht, welche optisch an die Möbelwand angepasst ist. Um ein Aktivieren der Türöffnungshilfe mittels des Aktivierungselements an der Frontseite des Haushaltsgeräts zu ermöglichen, kann daher vor dem Anbringen der Frontplatte an der Frontseite des Haushaltsgeräts die Frontplatte durchbrochen werden. Das Durchbrechen der Frontplatte ist jedoch aufwendig.

Die Offenlegungsschrift JP 2006 284147 A zeigt eine Behandlungskammer für Lebensmittel. Die Behandlungskammer umfasst eine Öffnung, die mittels einer Tür verschlossen werden kann. Es sind Unterstützungsmittel vorgesehen, die ein Öffnen der Tür unterstützen sollen.

Die Druckschrift DE 10 2006 061083 A1 beschreibt ein Kältegerät mit einem Antriebselement, welches derart angeordnet ist, um eine Tür des Kältegerätes aus einer geschlossenen Stellung zu treiben. Das Antriebselement ist mit einer Steuerschaltung gekoppelt, die geeignet ist, das Antriebselement bei Erfassung einer Bewegung der Tür zu aktivieren. In einer bevorzugten Ausgestaltung umfasst das Kältegerät einen Drucksensor zum Erfassen des Drucks in einem Innenraum des Kältegeräts. Die Steuerschaltung ist geeignet, das Antriebselement in Abhängigkeit des im Innenraum vorherrschenden Drucks zu aktivieren.

Die nachveröffentlichte WO2014/198634 A1 offenbart ein Kältegerat, das eine Lagerkammer und eine Türöffnungshilfe zum Erleichtern des Öffnens einer Tür der Lagerkammer umfasst. Die Türöffnungshilfe wird durch einen dem in der Lagerkammer herrschenden Luftdruck ausgesetzten Drucksensor gesteuert. Der Drucksensor ist ein Differenzdrucksensor, der dem in der Umgebung des Kältegeräts herrschenden Außendruck ausgesetzt ist.

Die DE 102 03 425 A2 offenbart einen Gefrierschrank mit Druckausgleich. Der Gefrierschrank umfasst ein Messgerät zur Messung von Druckunterschieden, welches beim Registrieren einer vorbestimmten Druckdifferenz zwischen Außen- und Innenraum ein Signal abgibt.

Die US 2005/0269334 A1 offenbart ein Türensystem zum Abdichten einer Öffnung zwischen zwei Kammern eines Halbleiterherstellungssystems.

Der Druck im Innenraum eines Kältegeräts kann jedoch Druckschwankungen unterliegen, welche beispielsweise durch Abkühlen der Luft im Innenraum des Kältegeräts verursacht werden können. Eine Erfassung einer Bewegung der Tür mittels eines Erfassens einer Druckänderung im Innenraum des Kältegeräts ist daher aufwendig.

Es ist die der Erfindung zugrundeliegende Aufgabe, ein Haushaltsgerät mit einer Türöffnungshilfe anzugeben, bei dem ein präzises und effizientes Aktivieren der Türöffnungshilfe ermöglicht wird.

Diese Aufgabe wird durch Gegenstände mit den Merkmalen nach dem unabhängigen Anspruch gelöst. Vorteilhafte Ausführungsformen der Erfindung sind Gegenstand der Figuren, der Beschreibung und der abhängigen Ansprüche.

Gemäß einem Aspekt der Erfindung wird die Aufgabe durch ein Haushaltsgerät mit einem Innenbehälter, einer Tür zum Verschließen des Innenbehälters und einer Antriebseinrichtung zum Unterstützen eines Öffnens der Tür gelöst, bei dem das Haushaltsgerät eine Druckerfassungseinrichtung zum Erfassen einer Druckdifferenz zwischen einem Innendruck im Inneren des Innenbehälters und einem Umgebungsdruck außerhalb des Innenbehälters umfasst, und bei dem die Antriebseinrichtung ausgebildet ist, in Abhängigkeit von der Druckdifferenz eine Antriebskraft auf die Tür auszuüben. Dadurch wird beispielsweise der technische Vorteil erreicht, dass ein präzises Antreiben der Tür zum Unterstützen eines Öffnens der Tür ermöglicht wird. Die Antriebseinrichtung ist eingerichtet, die Antriebskraft auf die Tür auszuüben, wenn die Druckdifferenz einen vorbestimmten Schwellwert innerhalb einer vorbestimmten Zeitdauer erreicht, oder wenn die Druckdifferenz einen ersten vorbestimmten Schwellwert innerhalb einer ersten vorbestimmten Zeitdauer und folgend einen zweiten vorbestimmten Schwellwert innerhalb einer zweiten vorbestimmten Zeitdauer erreicht.

Unter einem Haushaltsgerät wird ein Gerät verstanden, das zur Haushaltsführung eingesetzt wird. Das kann ein Haushaltsgroßgerät sein, wie beispielsweise eine Waschmaschine, ein Wäschetrockner, eine Geschirrspülmaschine, ein Gargerät, eine Dunstabzugshaube oder ein Kältegerät, wie z.B. ein Kühlschrank, ein Gefrierschrank oder eine Kühlgefrierkombination. Das kann aber auch ein Haushaltskleingerät sein, wie beispielsweise ein Warmwasserbereiter, ein Kaffeevollautomat, eine Küchenmaschine oder ein Staubsauger.

Unter einem Kältegerät wird insbesondere ein Haushaltskältegerät verstanden, also ein Kältegerät, das zur Haushaltsführung in Haushalten oder im Gastronomiebereich eingesetzt wird, und insbesondere dazu dient Lebensmittel und/oder Getränke bei bestimmten Temperaturen zu lagern, wie beispielsweise ein Kühlschrank, ein Gefrierschrank, eine Kühlgefrierkombination, eine Gefriertruhe oder ein Weinkühlschrank. Das Haushaltsgerät kann ferner ein Einbaugerät oder ein Standgerät sein.

Die Antriebseinrichtung und die Druckerfassungseinrichtung können Elemente einer Türöffnungshilfe sein oder eine Türöffnungshilfe bilden. Das Ausüben der Antriebskraft auf die Tür kann ein Öffnen der Tür unterstützen.

Die Druckdifferenz ist die Differenz zwischen dem Umgebungsdruck und dem Innendruck. Ferner kann die Druckdifferenz durch Subtraktion des Innendrucks von dem Umgebungsdruck bestimmt werden.

Eine auf die Tür ausgeübte Zugkraft kann zu einer Reduzierung des Innendrucks führen, während der Umgebungsdruck konstant sein kann.

Beispielsweise übt ein Benutzer des Haushaltsgeräts eine Zugkraft auf die Tür aus, um die Türöffnungshilfe zu aktivieren. Erreicht die Druckdifferenz den vorbestimmten Schwellwert innerhalb der vorbestimmten Zeitdauer, dann übt die Antriebseinrichtung die Antriebskraft auf die Tür aus. Beispielsweise ist der vorbestimmte Schwellwert 0,001mbar, 0,01mbar, 0,05mbar, 0,1mbar, 0,3mbar, 0,5mbar, 0,7mbar, 1mbar, 5mbar, 10mbar, 25mbar oder 50mbar. Die vorbestimmte Zeitdauer ist beispielsweise 0,05s, 0,1s, 0,15s, 0,2s, 0,25s, 0,3s, 0,35s, 0,4s, 0,45s oder 0,5s. Ferner kann die Antriebseinrichtung ausgebildet sein, die Antriebskraft auf die Tür verzögert auszuüben. Beispielsweise kann die Antriebseinrichtung die Antriebskraft auf die Tür 0,05s, 0,1s, 0,15s, 0,2s, 0,25s oder 0,3s nach Erreichen des vorbestimmten Schwellwerts ausüben.

Ferner kann eine auf die Tür ausgeübte Druckkraft zu einer Erhöhung des Innendrucks gefolgt von einer Reduzierung des Innendrucks führen, während der Umgebungsdruck konstant sein kann. Beispielsweise übt ein Benutzer des Haushaltsgeräts eine Druckkraft auf die Tür aus, um die Türöffnungshilfe zu aktivieren. Erreicht die Druckdifferenz den ersten vorbestimmten Schwellwert innerhalb der ersten vorbestimmten Zeitdauer und folgend den zweiten vorbestimmten Schwellwert innerhalb der zweiten vorbestimmten Zeitdauer, dann übt die Antriebseinrichtung die Antriebskraft auf die Tür aus. Beispielsweise ist der erste vorbestimmte Schwellwert -0,001 mbar, -0,01 mbar, -0,05mbar, -0,1 mbar, -0,3mbar, -0,5mbar, -0,7mbar, -1mbar, -5mbar, -10mbar, -25mbar oder-50mbar. Die erste vorbestimmte Zeitdauer ist beispielsweise 0,05s, 0,1s, 0,15s, 0,2s, 0,25s, 0,3s, 0,35s, 0,4s, 0,45s oder 0,5s. Beispielsweise ist der zweite vorbestimmte Schwellwert 0,001mbar, 0,01mbar, 0,05mbar, 0,1mbar, 0,3mbar, 0,5mbar, 0,7mbar, 1mbar, 5mbar, 10mbar, 25mbar oder 50mbar. Die zweite vorbestimmte Zeitdauer ist beispielsweise 0,05s, 0,1s, 0,15s, 0,2s, 0,25s, 0,3s, 0,35s, 0,4s, 0,45s oder 0,5s. Ferner kann die Antriebseinrichtung ausgebildet sein, die Antriebskraft auf die Tür verzögert auszuüben. Beispielsweise kann die Antriebseinrichtung die Antriebskraft auf die Tür 0,05s, 0,1s, 0,15s, 0,2s, 0,25s oder 0,3s nach Erreichen des zweiten vorbestimmten Schwellwerts ausüben.

Die Druckerfassungseinrichtung kann einen Drucksensor zum Erfassen der Druckdifferenz, des Innendrucks und/oder des Umgebungsdrucks umfassen. Ferner kann die Antriebseinrichtung die Antriebskraft auf die Tür mittels eines Antriebskörpers ausüben.

In einer vorteilhaften Ausführungsform umfasst die Druckerfassungseinrichtung einen Differenzdrucksensor zum Erfassen der Druckdifferenz zwischen dem Innendruck und dem Umgebungsdruck. Dadurch wird beispielsweise der technische Vorteil erreicht, dass die Druckdifferenz präzise erfasst werden kann.

Der Differenzdrucksensor kann eine erste Kammer, in welcher der Innendruck vorherrscht, und eine zweite Kammer, in welcher der Umgebungsdruck vorherrscht, umfassen, welche durch eine Membran getrennt sind. Eine Auslenkung der Membran kann ein Maß für die Druckdifferenz sein. Beispielsweise umfasst die Membran einen Dehnungsmessstreifen, dessen elektrischer Widerstand sich bei Auslenkung der Membran ändern kann. Durch Erfassen des elektrischen Widerstands des Dehnungsmessstreifens kann die Druckdifferenz bestimmt werden. Ferner kann der Differenzdrucksensor einen Drucksensor zum Erfassen des Innendrucks oder einen Drucksensor zum Erfassen des Umgebungsdrucks umfassen.

In einer weiteren vorteilhaften Ausführungsform umfasst die Druckerfassungseinrichtung einen ersten Drucksensor zum Erfassen des Innendrucks und einen zweiten Drucksensor zum Erfassen des Umgebungsdrucks. Dadurch wird beispielsweise der technische Vorteil erreicht, dass der Innendruck und der Umgebungsdruck unabhängig voneinander bereitgestellt werden können.

Der jeweilige Drucksensor kann ein kapazitiver Drucksensor sein. Beispielsweise umfasst der kapazitive Drucksensor eine erste Elektrode und eine als Membran ausgebildete zweite Elektrode, wobei die erste Elektrode und die zweite Elektrode durch eine elektrisch isolierende Schicht getrennt sind und einen Kondensator bilden. Eine Auslenkung der als Membran ausgebildeten zweiten Elektrode, beispielsweise durch eine Druckänderung, kann zu einer Änderung der Kapazität des Kondensators führen. Durch Erfassen der Kapazität des Kondensators kann der Druck auf die Membran bestimmt werden.

In einer weiteren vorteilhaften Ausführungsform ist die Druckerfassungseinrichtung ferner zum Bestimmen der Druckdifferenz zwischen dem erfassten Innendruck und dem erfassten Umgebungsdruck ausgebildet. Dadurch wird beispielsweise der technische Vorteil erreicht, dass die Druckdifferenz bereitgestellt werden kann.

Die Druckerfassungseinrichtung kann einen Prozessor zum Bestimmen der Druckdifferenz umfassen. Beispielsweise bildet der Prozessor zum Bestimmen der Druckdifferenz die Differenz aus dem erfassten Innendruck und dem erfassten Umgebungsdruck.

In einer weiteren vorteilhaften Ausführungsform ist die Druckerfassungseinrichtung zum Erfassen des Innendrucks über eine Innendruckleitung mit dem Innenbehälter verbunden. Dadurch wird beispielsweise der technische Vorteil erreicht, dass die Druckerfassungseinrichtung außerhalb des Innenbehälters angeordnet werden kann.

Die Innendruckleitung kann eine Schlauchleitung oder eine Rohrleitung sein.

In einer weiteren vorteilhaften Ausführungsform umfasst die Innendruckleitung eine Membran oder eine Membranabdeckung. Dadurch wird beispielsweise der technische Vorteil erreicht, dass die Druckerfassungseinrichtung gegen Staub oder Feuchtigkeit aus dem Innenbehälter abgeschirmt werden kann.

In einer weiteren vorteilhaften Ausführungsform ist die Druckerfassungseinrichtung zum Erfassen des Umgebungsdrucks über eine Umgebungsdruckleitung mit einer Umgebung des Innenbehälters verbunden ist. Dadurch wird beispielsweise der technische Vorteil erreicht, dass die Druckerfassungseinrichtung an einer beliebigen Stelle innerhalb eines Gehäuses des Haushaltsgeräts angeordnet werden kann.

Die Umgebungsdruckleitung kann eine Schlauchleitung oder eine Rohrleitung sein.

In einer weiteren vorteilhaften Ausführungsform umfasst die Umgebungsdruckleitung eine Membran oder eine Membranabdeckung. Dadurch wird beispielsweise der technische Vorteil erreicht, dass die Druckerfassungseinrichtung gegen Staub oder Feuchtigkeit aus der Umgebung des Innenbehälters abgeschirmt werden kann.

In einer weiteren vorteilhaften Ausführungsform umfasst das Haushaltsgerät ferner eine Drainageleitung, welche den Innenbehälter mit der Umgebung des Innenbehälters verbindet. Dadurch wird beispielsweise der technische Vorteil erreicht, dass ein Druckausgleich zwischen dem Innendruck im Inneren des Innenbehälters und dem Umgebungsdruck außerhalb des Innenbehälters stattfinden kann.

In einer weiteren vorteilhaften Ausführungsform ist die Antriebseinrichtung an einer Traverse des Haushaltgeräts angeordnet. Dadurch wird beispielsweise der technische Vorteil erreicht, dass die auf die Antriebseinrichtung wirkende Gegenkraft zur Antriebskraft durch das Gehäuse des Haushaltsgeräts kompensiert werden kann.

Die Traverse kann eine Bodentraverse sein. Ferner kann die Traverse in einer wärmeisolierenden Wand des Haushaltgeräts angeordnet sein. Die wärmeisolierende Wand kann Schaum oder Schaumstoff umfassen.

In einer weiteren vorteilhaften Ausführungsform ist die Antriebseinrichtung ferner ausgebildet, die Stärke der Antriebskraft in Abhängigkeit von der Druckdifferenz zu bestimmen. Dadurch wird beispielsweise der technische Vorteil erreicht, dass die Geschwindigkeit der Öffnung der Tür in Abhängigkeit von der Druckdifferenz variiert werden kann.

Beispielsweise ist die Antriebskraft auf die Tür bei einer Zugkraft auf die Tür stärker als bei einer Druckkraft auf die Tür.

In einer weiteren vorteilhaften Ausführungsform umfasst die Antriebseinrichtung einen Antriebskörper zum Ausüben der Antriebskraft auf die Tür. Dadurch wird beispielsweise der technische Vorteil erreicht, dass die Antriebskraft effizient auf die Tür ausgeübt werden kann.

Der Antriebskörper kann eine Stoßkraft oder eine Schubkraft auf die Tür ausüben.

In einer weiteren vorteilhaften Ausführungsform umfasst die Antriebseinrichtung ferner einen Elektromotor zum Antreiben des Antriebskörpers. Dadurch wird beispielsweise der technische Vorteil erreicht, dass der Antriebskörper effizient angetrieben werden kann.

In einer weiteren vorteilhaften Ausführungsform umfasst die Antriebseinrichtung ferner einen Linearmotor zum Antreiben des Antriebskörpers. Dadurch wird beispielsweise der technische Vorteil erreicht, dass der Antriebskörper geradlinig bewegt werden kann, um die Antriebskraft auf die Tür auszuüben.

In einer weiteren vorteilhaften Ausführungsform umfasst die Antriebseinrichtung ferner ein elastisches Federelement zum Antreiben des Antriebskörpers. Dadurch wird beispielsweise der technische Vorteil erreicht, dass der Antriebskörper mittels einer mechanischen Kraft angetrieben werden kann.

Das elastische Federelement kann eine mechanische Feder sein.

Ausführungsbeispiele der Erfindung sind in den Zeichnungen dargestellt und werden im Folgenden näher beschrieben.

Es zeigen:
- Fig. 1: eine perspektivische Ansicht eines Haushaltsgeräts nach einem Ausführungsbeispiel;
- Fig. 2: eine Schnittansicht des Haushaltsgeräts nach dem Ausführungsbeispiel;
- Fig. 3: eine schematische Ansicht des Haushaltsgeräts nach dem Ausführungsbeispiel;
- Fig. 4: einen Verlauf der Druckdifferenz, der auftritt, wenn eine Druckkraft auf eine Tür des Kältegeräts ausgeübt wird; und
- Fig. 5: einen Verlauf der Druckdifferenz, der auftritt, wenn eine Zugkraft auf die Tür ausgeübt wird.

Fig. 1 zeigt eine perspektivische Ansicht eines Haushaltsgeräts 100 nach einem Ausführungsbeispiel. Das Haushaltsgerät 100 kann ein Kältegerät sein. Das Haushaltsgerät 100 umfasst ein Gehäuse 113 und eine Tür 101. Das Haushaltsgerät 100 umfasst ferner eine Traverse 115. Die Traverse 115 ist an einer Unterseite des Kältegeräts 100 angeordnet. Ferner ist eine Aktivierungsfläche 106 abgebildet.

Unter einem Haushaltsgerät 100 wird ein Gerät verstanden, das zur Haushaltsführung eingesetzt wird. Das kann ein Haushaltsgroßgerät sein, wie beispielsweise eine Waschmaschine, ein Wäschetrockner, eine Geschirrspülmaschine, ein Gargerät, eine Dunstabzugshaube oder ein Kältegerät, wie z.B. ein Kühlschrank, ein Gefrierschrank oder eine Kühlgefrierkombination. Das kann aber auch ein Haushaltskleingerät sein, wie beispielsweise ein Warmwasserbereiter, ein Kaffeevollautomat, eine Küchenmaschine oder ein Staubsauger.

Unter einem Kältegerät wird insbesondere ein Haushaltskältegerät verstanden, also ein Kältegerät, das zur Haushaltsführung in Haushalten oder im Gastronomiebereich eingesetzt wird, und insbesondere dazu dient Lebensmittel und/oder Getränke bei bestimmten Temperaturen zu lagern, wie beispielsweise ein Kühlschrank, ein Gefrierschrank, eine Kühlgefrierkombination, eine Gefriertruhe oder ein Weinkühlschrank.

Das Haushaltsgerät 100 umfasst ferner einen nicht abgebildeten Innenbehälter 105. Die Tür 101 ist schwenkbar mit dem Gehäuse 113 verbunden. Die Tür 101 ist um eine Schwenkachse A schwenkbar.

Die Druckerfassungseinrichtung kann ausgebildet sein, eine Druckkraft auf die Aktivierungsfläche 106 zu erfassen.

Fig. 2 zeigt eine Schnittansicht des Haushaltsgeräts 100 nach dem Ausführungsbeispiel. Das Haushaltsgerät 100 umfasst ferner eine Dichtung 104, die randseitig um eine Öffnung 102 angeordnet ist und zum Abdichten gegenüber der Tür 101 dient. Ferner umfasst das Haushaltsgerät 100 eine Antriebseinrichtung 103 zum Antreiben der Tür 101. Das Haushaltsgerät 100 umfasst ferner eine Druckerfassungseinrichtung 107 zum Bestimmen einer Druckdifferenz Δp zwischen einem im Innenbehälter 105 vorherrschenden Innendruck p_{I} und einem in einer das Haushaltsgerät 100 umgebenden Umgebung 108 vorherrschenden Umgebungsdruck p_{A}.

Das Haushaltsgerät 100 umfasst einen Innenbehälter 105, eine Tür 101 zum Verschließen des Innenbehälters 105 und eine Antriebseinrichtung 103 zum Unterstützen eines Öffnens der Tür 101. Ferner umfasst das Haushaltsgerät 100 eine Druckerfassungseinrichtung 107 zum Erfassen einer Druckdifferenz Δp zwischen einem Innendruck p_{I} im Inneren des Innenbehälters 105 und einem Umgebungsdruck p_{A} außerhalb des Innenbehälters 105. Ferner ist die Antriebseinrichtung 103 ausgebildet, in Abhängigkeit von der Druckdifferenz Δp eine Antriebskraft K auf die Tür 101 auszuüben. Das Haushaltsgerät 100 kann ferner ein Einbaugerät oder ein Standgerät sein.

Die Antriebseinrichtung 103 und die Druckerfassungseinrichtung 107 können Elemente einer Türöffnungshilfe sein oder eine Türöffnungshilfe bilden. Das Ausüben der Antriebskraft Kauf die Tür 101 kann ein Öffnen der Tür 101 unterstützen.

Die Druckdifferenz Δp ist die Differenz zwischen dem Umgebungsdruck p_{A} und dem Innendruck p_{I} .Beispielsweise ist die Druckdifferenz Δp gegeben durch: $Δ p = {p}_{A} - {p}_{I} .$

Eine auf die Tür 101 ausgeübte Zugkraft kann zu einer Reduzierung des Innendrucks p_{I} führen, während der Umgebungsdruck p_{A} konstant sein kann. Beispielsweise übt ein Benutzer des Haushaltsgeräts 100 eine Zugkraft auf die Tür 101 aus, um die Türöffnungshilfe zu aktivieren. Erreicht die Druckdifferenz Δp einen vorbestimmten Schwellwert innerhalb einer vorbestimmten Zeitdauer, kann die Antriebseinrichtung 103 die Antriebskraft K auf die Tür 101 ausüben. Beispielsweise ist der vorbestimmte Schwellwert 0,001mbar, 0,01mbar, 0,05mbar, 0,1mbar, 0,3mbar, 0,5mbar, 0,7mbar, 1mbar, 5mbar, 10mbar, 25mbar oder 50mbar. Die vorbestimmte Zeitdauer ist beispielsweise 0,05s, 0,1s, 0,15s, 0,2s, 0,25s, 0,3s, 0,35s, 0,4s, 0,45s oder 0,5s. Ferner kann die Antriebseinrichtung 103 ausgebildet sein, die Antriebskraft K auf die Tür 101 verzögert auszuüben. Beispielsweise kann die Antriebseinrichtung 103 die Antriebskraft K auf die Tür 101 0,05s, 0,1s, 0,15s, 0,2s, 0,25s oder 0,3s nach Erreichen des vorbestimmten Schwellwerts ausüben.

Ferner kann eine auf die Tür 101 ausgeübte Druckkraft zu einer Erhöhung des Innendrucks p_{I} gefolgt von einer Reduzierung des Innendrucks p_{I} führen, während der Umgebungsdruck p_{A} konstant sein kann. Beispielsweise übt ein Benutzer des Haushaltsgeräts 100 eine Druckkraft auf die Tür 101 aus, um die Türöffnungshilfe zu aktivieren. Erreicht die Druckdifferenz Δp einen ersten vorbestimmten Schwellwert innerhalb einer ersten vorbestimmten Zeitdauer und folgend einen zweiten vorbestimmten Schwellwert innerhalb einer zweiten vorbestimmten Zeitdauer, kann die Antriebseinrichtung 103 die Antriebskraft K auf die Tür 101 ausüben. Beispielsweise ist der erste vorbestimmte Schwellwert -0,001 mbar, -0,01 mbar, -0,05mbar, -0,1mbar, -0,3mbar, -0,5mbar, -0,7mbar, -1mbar, -5mbar, -10mbar, -25mbar oder -50mbar. Die erste vorbestimmte Zeitdauer ist beispielsweise 0,05s, 0,1s, 0,15s, 0,2s, 0,25s, 0,3s, 0,35s, 0,4s, 0,45s oder 0,5s. Beispielsweise ist der zweite vorbestimmte Schwellwert 0,001mbar, 0,01mbar, 0,05mbar, 0,1mbar, 0,3mbar, 0,5mbar, 0,7mbar, 1mbar, 5mbar, 10mbar, 25mbar oder 50mbar. Die zweite vorbestimmte Zeitdauer ist beispielsweise 0,05s, 0,1s, 0,15s, 0,2s, 0,25s, 0,3s, 0,35s, 0,4s, 0,45s oder 0,5s. Ferner kann die Antriebseinrichtung 103 ausgebildet sein, die Antriebskraft K auf die Tür 101 verzögert auszuüben. Beispielsweise kann die Antriebseinrichtung 103 die Antriebskraft K auf die Tür 101 0,05s, 0,1s, 0,15s, 0,2s, 0,25s oder 0,3s nach Erreichen des zweiten vorbestimmten Schwellwerts ausüben.

Die Druckerfassungseinrichtung 107 kann einen Drucksensor zum Erfassen der Druckdifferenz Δp, des Innendrucks p_{I} und/oder des Umgebungsdrucks p_{A} umfassen. Ferner kann die Antriebseinrichtung 103 die Antriebskraft K auf die Tür 101 mittels eines Antriebskörpers ausüben.

Die Antriebseinrichtung 103 ist geeignet, in Abhängigkeit von der Druckdifferenz Δp eine Antriebskraft K auf die Tür 101 auszuüben. Die Antriebseinrichtung 103 kann benachbart zu der Tür 101 angeordnet sein. Die Antriebseinrichtung 103 ist vorzugsweise im Innenbehälter 105 benachbart zur Öffnung 102 angeordnet. Alternativ kann die Antriebseinrichtung 103 außerhalb des Innenbehälters 105 angeordnet sein.

Die Druckerfassungseinrichtung 107 ist an der Traverse 115 angeordnet. Vorzugsweise ist die Druckerfassungseinrichtung 107 in einer an der Traverse 115 angeordneten wärmeisolierenden Wand 117 angeordnet.

Die Druckerfassungseinrichtung 107 ist mittels einer Innendruckleitung 118, welche mit einer Membranabdeckung 109 abgedeckt ist, mit dem Innenbehälter 105 verbunden. Hierzu kann eine Seitenwand des Innenbehälters 105 eine Öffnung umfassen, welche mit der Innendruckleitung 118 verbunden und mit der Membranabdeckung 109 abgedeckt ist. Ferner ist die Druckerfassungseinrichtung 107 mittels einer Umgebungsdruckleitung 119, welche mit einer Membranabdeckung 111 abgedeckt ist, mit einer Umgebung des Innenbehälters 105 verbunden. Hierzu kann eine Seitenwand des Gehäuses 113 eine Öffnung umfassen, welche mit der Umgebungsdruckleitung 119 verbunden und mit der Membranabdeckung 111 abgedeckt ist.

Die Druckerfassungseinrichtung 107 kann einen Differenzdrucksensor zum Erfassen der Druckdifferenz Δp zwischen dem Innendruck p_{I} und dem Umgebungsdruck p_{A} umfassen.

Der Differenzdrucksensor kann eine erste Kammer, in welcher der Innendruck p_{I} vorherrscht, und eine zweite Kammer, in welcher der Umgebungsdruck p_{A} vorherrscht, umfassen, welche durch eine Membran getrennt sind. Eine Auslenkung der Membran kann ein Maß für die Druckdifferenz Δp sein. Beispielsweise umfasst die Membran einen Dehnungsmessstreifen, dessen elektrischer Widerstand sich bei Auslenkung der Membran ändern kann. Durch Erfassen des elektrischen Widerstands des Dehnungsmessstreifens kann die Druckdifferenz Δp bestimmt werden.

Ferner kann die Druckerfassungseinrichtung 107 einen ersten Drucksensor zum Erfassen des Innendrucks p_{I} und einen zweiten Drucksensor zum Erfassen des Umgebungsdrucks p_{A} umfassen.

Der jeweilige Drucksensor kann ein kapazitiver Drucksensor sein. Beispielsweise umfasst der kapazitive Drucksensor eine erste Elektrode und eine als Membran ausgebildete zweite Elektrode, wobei die erste Elektrode und die zweite Elektrode durch eine elektrisch isolierende Schicht getrennt sind und einen Kondensator bilden. Eine Auslenkung der als Membran ausgebildeten zweiten Elektrode, beispielsweise durch eine Druckänderung, kann zu einer Änderung der Kapazität des Kondensators führen. Durch Erfassen der Kapazität des Kondensators kann der Druck auf die Membran bestimmt werden.

Die Druckerfassungseinrichtung 107 kann ferner zum Bestimmen der Druckdifferenz Δp zwischen dem erfassten Innendruck p_{I} und dem erfassten Umgebungsdruck p_{A} ausgebildet sein. Dazu kann die Druckerfassungseinrichtung 107 einen Prozessor zum Bestimmen der Druckdifferenz Δp umfassen. Beispielsweise bildet der Prozessor zum Bestimmen der Druckdifferenz Δp die Differenz aus dem erfassten Innendruck p_{I} und dem erfassten Umgebungsdruck p_{A}.

Fig. 3 zeigt eine schematische Ansicht des Haushaltsgeräts 100 nach dem Ausführungsbeispiel. Hierbei sind die Tür 101, der Innenbehälter 105, die Druckerfassungseinrichtung 107 und eine Umgebung 108 des Haushaltsgeräts schematisch wiedergegeben. Ferner sind ein Innenraum 121 der Druckerfassungseinrichtung 107, eine Drucksensoranordnung 123 und die Innendruckleitung 118 abgebildet. Übt eine Person eine Kraft F auf die Tür 101 aus, so entsteht zwischen dem Innenbehälter 105 und der Umgebung 108 eine Druckdifferenz Δp.

Die Drucksensoranordnung 123 kann einen auf einer Leiterplatte oder einem Printed Circuit Board (PCB) angeordneten Differenzdrucksensor umfassen, welcher über die Innendruckleitung 118 mit dem Innenbehälter 105 verbunden ist. Im Innenraum 121 der Druckerfassungseinrichtung 107 kann der Umgebungsdruck p_{A} vorherrschen. Hierzu kann die Druckerfassungseinrichtung 107 eine Öffnung zum Druckausgleich mit der Umgebung 108 umfassen. Der Differenzdrucksensor kann zum Bestimmen der Druckdifferenz Δp zwischen dem Innendruck p_{I} und dem Umgebungsdruck p_{A} ausgebildet sein.

Ferner kann die Drucksensoranordnung 123 einen ersten Drucksensor, welcher zum Erfassen des Innendrucks p_{I} über die Innendruckleitung 118 mit dem Innenbehälter 105 verbunden ist, und einen zweiten Drucksensor zum Erfassen des Umgebungsdrucks p_{A} umfassen. Der erste Drucksensor und der zweite Drucksensor können auf einer Leiterplatte oder einem Printed Circuit Board (PCB) angeordnet sein.

Die Beziehung zwischen Innendruck p_{I}, Umgebungsdruck p_{A}, Druckdifferenz Δp und Kraft F lassen sich anhand einer Gleichung wie folgt beschreiben: ${p}_{I} = {p}_{A} + Δ p \left(F\right)$

In den Figuren 4 und 5 werden Verläufe der Druckdifferenz Δp wiedergegeben. Dabei ergibt sich die Druckdifferenz Δp aus einer Subtraktion des Innendrucks p_{I} von dem Umgebungsdruck p_{A}.

Fig. 4 zeigt einen Verlauf der Druckdifferenz Δp, der auftritt, wenn eine Druckkraft auf eine Tür 101 des Haushaltsgeräts 100 ausgeübt wird. Hierzu kann eine das Haushaltsgerät 100 bedienende Person eine Kraft F auf die Tür 101 ausüben, um zu bewirken, dass die Antriebseinrichtung 103 eine Antriebskraft K auf die Tür 101 ausübt, damit der Person das Öffnen der Tür 101 erleichtert wird, wobei F eine Druckkraft F ist. Die Druckkraft F wird ab dem Betätigungszeitpunkt t₀ ausgeübt. So entsteht im Innenbehälter 105 ein Überdruck, der in dem gezeigten Verlauf der Druckdifferenz Δp durch eine negative Druckdifferenz Δp zum Ausdruck kommt. Lässt die Person nun die Tür 101 wieder los, das heißt, die Person übt keine Druckkraft F auf die Tür 101 mehr aus, so fällt der Innendruck p_{I} gegenüber dem Umgebungsdruck p_{A} ab. Demnach kann die auf die Tür 101 durch die Person ausgeübte Druckkraft F erkannt werden, wenn die Druckdifferenz Δp unter einen ersten Schwellwert S₁ abfällt und anschließend über einen zweiten Schwellwert S₂ hinaus ansteigt. Dann kann zu einem ersten Auslösezeitpunkt tₐ die Antriebseinrichtung 103 die Antriebskraft K auf die Tür 101 ausüben. Vorzugsweise liegt der erste Auslösezeitpunkt tₐ zwischen ca. 0,2 und ca. 1,0 Sekunden, weiterhin vorzugsweise zwischen ca. 0,3 und ca. 0,6 Sekunden, weiterhin vorzugsweise ca. 0,5 Sekunden nach dem Betätigungszeitpunkt t₀.

Fig. 5 zeigt einen Verlauf der Druckdifferenz Δp, der auftritt, wenn eine Zugkraft auf die Tür 101 ausgeübt wird. Hierzu kann eine das Haushaltsgerät 100 bedienende Person eine Kraft F auf die Tür 101 ausüben, um zu bewirken, dass die Antriebseinrichtung 103 eine Antriebskraft K auf die Tür 101 ausübt, damit der Person das Öffnen der Tür 101 erleichtert wird, wobei F eine Zugkraft F ist. Die Zugkraft F wird ab dem Betätigungszeitpunkt t₀ ausgeübt. So entsteht im Innenbehälter 105 ein Unterdruck, der in dem gezeigten Verlauf der Druckdifferenz Δp durch eine positive Druckdifferenz Δp zum Ausdruck kommt. Dann steigt die Druckdifferenz Δp im Laufe der Zeit t an. So kann der Öffnungswunsch der Person erkannt werden, wenn die Druckdifferenz Δp einen weiteren Schwellwert S₃ überschreitet, und die Antriebseinrichtung 103 kann die Antriebskraft K auf die Tür 101 zu einem zweiten Auslösezeitpunkt t_{b} ausüben. Vorzugsweise liegt der zweite Auslösezeitpunkt t_{b} zwischen ca. 0,05 und ca. 0,5 Sekunden, weiterhin vorzugsweise zwischen ca. 0,1 und ca. 0,4 Sekunden, weiterhin vorzugsweise ca. 0,2 Sekunden nach dem Betätigungszeitpunkt t₀.

Gemäß einer Ausführungsform kann die Druckerfassungseinrichtung 107 einen Absolutdrucksensor oder einen Differenzdrucksensor umfassen. Insbesondere kann die Druckerfassungseinrichtung 107 einen Differenzdrucksensor mit zwei Anschlüssen umfassen.

Gemäß einer Ausführungsform kann ein in eine Möbelnische eingebautes Haushaltsgerät 100 oder ein Kältegerät bei Ziehen an einem Türgriff bzw. bei einem Drücken auf die Tür 101 oder eine Türfront geringe oder hochdynamische Druckunterschiede im Innenbehälter 105 oder im Innenraum im Vergleich zum Umgebungsdruck p_{A} erzeugen.

Gemäß einer Ausführungsform kann der Innenbehälter 105 oder der Innenraum ohne Wasserdrainage oder mit einer Drainageleitung oder einer Wasserdrainageleitung, beispielsweise zu einer Verbindung zur Umgebung und/oder einem Druckausgleich, ausgeführt sein. Dies kann einen geringen Einfluss auf das Erfassen der Druckdifferenz Δp haben, ebenso wie andere Druckschwankungen, wie beispielsweise durch Kompressorlaufzeiten verursachte Druckschwankungen, welche im Vergleich zu einer Türauslösung statische Druckänderungen sein können.

Gemäß einer Ausführungsform ist die Türöffnungshilfe in einem Bauraum außerhalb des Innenbehälters 105 oder des Geräteinnenraums angeordnet, beispielsweise an einer Traverse 115 einer wärmeisolierenden Wand 117 oder in einer Bodentraverse in einem Schaum. Ferner kann die Druckerfassungseinrichtung 107 oder der Sensor über die Innendruckleitung 118 oder eine Schlauchleitung, welche die Membranabdeckung 109 umfassen kann, an den Innenbehälter 105 oder den Innenraum angeschlossen sein.

Gemäß einer Ausführungsform ist die Druckerfassungseinrichtung 107 hochauflösend ausgebildet.

Gemäß einer Ausführungsform kann zwischen einem Ziehen an der Tür 101 und einem Drücken gegen die Tür 101 unterschieden werden. Dadurch kann die Antriebseinrichtung 103 oder der Aktor unterschiedlich angesteuert werden, beispielsweise langsamer oder schneller.

Gemäß einer Ausführungsform kann die Druckerfassungseinrichtung 107 einen Differenzdrucksensor mit einem wohldefinierten Arbeitspunkt umfassen.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### BEZUGSZEICHENLISTE

- 100: Haushaltsgerät
- 101: Tür
- 102: Öffnung
- 103: Antriebseinrichtung
- 104: Dichtung
- 105: Innenbehälter
- 106: Aktivierungsfläche
- 107: Druckerfassungseinrichtung
- 108: Umgebung
- 109: Membranabdeckung
- 111: Membranabdeckung
- 113: Gehäuse
- 115: Traverse
- 117: wärmeisolierende Wand
- 118: Innendruckleitung
- 119: Umgebungsdruckleitung
- 121: Innenraum
- 123: Drucksensoranordnung

- p_{A}: Umgebungsdruck
- p_{I}: Innendruck
- Δp: Druckdifferenz

- S₁: erster Schwellwert
- S₂: zweiter Schwellwert
- S₃: weiterer Schwellwert

- t: Zeit
- t₀: Betätigungszeitpunkt
- tₐ: erster Auslösezeitpunkt
- t_{b}: zweiter Auslösezeitpunkt
- F: Kraft
- K: Antriebskraft

- A: Schwenkachse

## Patentansprüche

1. Haushaltsgerät (100) mit einem Innenbehälter (105), einer Tür (101) zum Verschließen des Innenbehälters (105), einer Antriebseinrichtung (103) zum Unterstützen eines Öffnens der Tür (101), und einer Druckerfassungseinrichtung (107) zum Erfassen einer Druckdifferenz (Δp) zwischen einem Innendruck (p_{I}) im Inneren des Innenbehälters (105) und einem Umgebungsdruck (p_{A}) außerhalb des Innenbehälters (105), wobei die Antriebseinrichtung (103) ausgebildet ist, in Abhängigkeit von der Druckdifferenz (Δp) eine Antriebskraft (K) auf die Tür (101) auszuüben, **dadurch gekennzeichnet, dass** die Antriebseinrichtung (103) eingerichtet ist, die Antriebskraft (K) auf die Tür (101) auszuüben, wenn die Druckdifferenz (Δp) einen vorbestimmten Schwellwert innerhalb einer vorbestimmten Zeitdauer erreicht oder wenn die Druckdifferenz (Δp) einen ersten vorbestimmten Schwellwert innerhalb einer ersten vorbestimmten Zeitdauer und folgend einen zweiten vorbestimmten Schwellwert innerhalb einer zweiten vorbestimmten Zeitdauer erreicht.

2. Haushaltsgerät (100) nach einem der vorstehenden Ansprüche, **dadurch gekennzeichnet, dass** die Druckerfassungseinrichtung (107) einen Differenzdrucksensor zum Erfassen der Druckdifferenz (Δp) zwischen dem Innendruck (p_{I}) und dem Umgebungsdruck (p_{A}) umfasst.

3. Haushaltsgerät (100) nach Anspruch 1 oder 2, **dadurch gekennzeichnet, dass** die Druckerfassungseinrichtung (107) einen ersten Drucksensor zum Erfassen des Innendrucks (p_{I}) und einen zweiten Drucksensor zum Erfassen des Umgebungsdrucks (p_{A}) umfasst.

4. Haushaltsgerät (100) nach einem der vorstehenden Ansprüche, **dadurch gekennzeichnet, dass** die Druckerfassungseinrichtung (107) ferner zum Bestimmen der Druckdifferenz (Δp) zwischen dem erfassten Innendruck (p_{I}) und dem erfassten Umgebungsdruck (p_{A}) ausgebildet ist.

5. Haushaltsgerät (100) nach einem der vorstehenden Ansprüche, **dadurch gekennzeichnet, dass** die Druckerfassungseinrichtung (107) zum Erfassen des Innendrucks (p_{I}) über eine Innendruckleitung (118) mit dem Innenbehälter (105) verbunden ist.

6. Haushaltsgerät (100) nach Anspruch 5, **dadurch gekennzeichnet, dass** die Innendruckleitung (118) eine Membran oder eine Membranabdeckung (109) umfasst.

7. Haushaltsgerät (100) nach einem der vorstehenden Ansprüche, **dadurch gekennzeichnet, dass** die Druckerfassungseinrichtung (107) zum Erfassen des Umgebungsdrucks (p_{A}) über eine Umgebungsdruckleitung (119) mit einer Umgebung (108) des Innenbehälters (105) verbunden ist.

8. Haushaltsgerät (100) nach Anspruch 7, **dadurch gekennzeichnet, dass** die Umgebungsdruckleitung (119) eine Membran oder eine Membranabdeckung (111) umfasst.

9. Haushaltsgerät (100) nach einem der vorstehenden Ansprüche, **dadurch gekennzeichnet, dass** das Haushaltsgerät (100) ferner eine Drainageleitung umfasst, welche den Innenbehälter (105) mit der Umgebung (108) des Innenbehälters (105) verbindet.

10. Haushaltsgerät (100) nach einem der vorstehenden Ansprüche, **dadurch gekennzeichnet, dass** die Antriebseinrichtung (103) an einer Traverse (115) des Haushaltgeräts (100) angeordnet ist.

11. Haushaltsgerät (100) nach einem der vorstehenden Ansprüche, **dadurch gekennzeichnet, dass** die Antriebseinrichtung (103) ferner ausgebildet ist, die Stärke der Antriebskraft (K) in Abhängigkeit von der Druckdifferenz (Δp) zu bestimmen.

12. Haushaltsgerät (100) nach einem der vorstehenden Ansprüche, **dadurch gekennzeichnet, dass** die Antriebseinrichtung (103) einen Antriebskörper zum Ausüben der Antriebskraft (K) auf die Tür (101) umfasst.

13. Haushaltsgerät (100) nach Ansprüche 12, **dadurch gekennzeichnet, dass** die Antriebseinrichtung (103) ferner einen Elektromotor zum Antreiben des Antriebskörpers umfasst.

14. Haushaltsgerät (100) nach einem der Ansprüche 12 oder 13, **dadurch gekennzeichnet, dass** die Antriebseinrichtung (103) ferner einen Linearmotor zum Antreiben des Antriebskörpers umfasst.

15. Haushaltsgerät (100) nach einem der Ansprüche 12, 13 oder 14, **dadurch gekennzeichnet, dass** die Antriebseinrichtung (103) ferner ein elastisches Federelement zum Antreiben des Antriebskörpers umfasst.

## Claims

1. Household appliance (100) with an inner container (105), a door (101) for closing the inner container (105), a drive facility (103) for assisting the opening of the door (101), and a pressure sensing facility (107) for detecting a pressure difference (Δp) between an interior pressure (p_{I}) in the interior of the inner container (105) and an ambient pressure (p_{A}) outside the inner container (105), wherein the drive facility (103) is configured to apply a drive force (K) to the door (101) as a function of the pressure difference (Δp), **characterised in that** the drive facility (103) is configured to apply the drive force (K) to the door (101) when the pressure difference (Δp) reaches a predetermined threshold value within a predetermined time period or when the pressure difference (Δp) reaches a first predetermined threshold value within a first predetermined time period and then a second predetermined threshold value within a second predetermined time period.

2. Household appliance (100) according to one of the preceding claims, **characterised in that** the pressure sensing facility (107) comprises a differential pressure sensor for detecting the pressure difference (Δp) between the interior pressure (pi) and the ambient pressure (PA).

3. Household appliance (100) according to claim 1 or 2, **characterised in that** the pressure sensing facility (107) comprises a first pressure sensor for detecting the interior pressure (p_{I}) and a second pressure sensor for detecting the ambient pressure (p_{A}).

4. Household appliance (100) according to one of the preceding claims, **characterised in that** the pressure sensing facility (107) is also configured to determine the pressure difference (Δp) between the detected interior pressure (p_{I}) and the detected ambient pressure (p_{A}).

5. Household appliance (100) according to one of the preceding claims, **characterised in that** the pressure sensing facility (107) is connected to the inner container (105) by way of an interior pressure line (118) to detect the interior pressure (p_{I}).

6. Household appliance (100) according to claim 5, **characterised in that** the interior pressure line (118) comprises a membrane or a membrane covering (109).

7. Household appliance (100) according to one of the preceding claims, **characterised in that** the pressure sensing facility (107) is connected to the surroundings (108) of the inner container (105) by way of an ambient pressure line (119) to detect the ambient pressure (PA).

8. Household appliance (100) according to claim 7, **characterised in that** the ambient pressure line (119) comprises a membrane or a membrane covering (111).

9. Household appliance (100) according to one of the preceding claims, **characterised in that** the household appliance (100) further comprises a drainage line connecting the inner container (105) to the surroundings (108) of the inner container (105).

10. Household appliance (100) according to one of the preceding claims, **characterised in that** the drive facility (103) is arranged on a cross member (115) of the household appliance (100).

11. Household appliance (100) according to one of the preceding claims, **characterised in that** the drive facility (103) is further configured to determine the extent of the drive force (K) as a function of the pressure difference (Δp).

12. Household appliance (100) according to one of the preceding claims, **characterised in that** the drive facility (103) comprises a drive unit for applying the drive force (K) to the door (101).

13. Household appliance (100) according to claim 12, **characterised in that** the drive facility (103) further comprises an electric motor for driving the drive unit.

14. Household appliance (100) according to one of claims 12 or 13, **characterised in that** the drive facility (103) further comprises a linear motor for driving the drive unit.

15. Household appliance (100) according to one of claims 12, 13 or 14, **characterised in that** the drive facility (103) further comprises an elastic spring element for driving the drive unit.

## Revendications

1. Appareil ménager (100) comprenant une cuve intérieure (105), une porte (101) servant à fermer la cuve intérieure, un moyen d'actionnement (103) facilitant l'ouverture de la porte (101), et un moyen de détection de pression (107) servant à détecter une différence de pression (Δp) entre une pression interne (pᵢ) à l'intérieur de la cuve intérieure (105) et une pression ambiante (p_{A}) à l'extérieur de la cuve intérieure (105), dans lequel le moyen d'actionnement (103) est configuré pour exercer une force d'actionnement (K) sur la porte (101) en fonction de la différence de pression (Δp),
**caractérisé en ce que** le moyen d'actionnement (103) est configuré pour exercer la force d'actionnement (K) sur la porte (101) lorsque la différence de pression (Δp) atteint une valeur seuil prédéterminée dans un laps de temps prédéterminé ou lorsque la différence de pression (Δp) atteint une première valeur seuil prédéterminée dans un premier laps de temps prédéterminé et lorsqu'elle atteint ensuite une seconde valeur seuil prédéterminée dans un second laps de temps prédéterminé.

2. Appareil ménager (100) selon la revendication précédente, **caractérisé en ce que** le moyen de détection de pression (107) comprend un capteur de pression différentielle servant à détecter la différence de pression (Δp) entre la pression interne (pᵢ) et la pression ambiante (p_{A}).

3. Appareil ménager (100) selon la revendication 1 ou 2, **caractérisé en ce que** le moyen de détection de pression (107) comprend un premier capteur de pression destiné à détecter la pression interne (pᵢ) et un second capteur de pression destiné à détecter la pression ambiante (p_{A}).

4. Appareil ménager (100) selon l'une des revendications précédentes, **caractérisé en ce que** le moyen de détection de pression (107) est configuré en outre pour déterminer la différence de pression (Δp) entre la pression interne (pᵢ) détectée et la pression ambiante détectée (p_{A}).

5. Appareil ménager (100) selon l'une des revendications précédentes, **caractérisé en ce que** le moyen de détection de pression (107) destiné à détecter la pression interne (pᵢ) est relié à la cuve intérieure (105) par l'intermédiaire d'une conduite à pression interne (118).

6. Appareil ménager (100) selon la revendication 5, **caractérisé en ce que** la conduite à pression interne (118) comprend une membrane ou un recouvrement de membrane (109).

7. Appareil ménager (100) selon l'une des revendications précédentes, **caractérisé en ce que** le moyen de détection de pression (107) destiné à détecter la pression ambiante (p_{A}) est relié à un environnement proche (108) de la cuve intérieure (105) par l'intermédiaire d'une conduite à pression ambiante (119).

8. Appareil ménager (100) selon la revendication 7, **caractérisé en ce que** la conduite à pression ambiante (119) comprend une membrane ou un recouvrement de membrane (111).

9. Appareil ménager (100) selon l'une des revendications précédentes, **caractérisé en ce que** l'appareil ménager (100) comprend en outre une conduite de drainage, qui relie la cuve intérieure (105) à l'environnement proche (108) de la cuve intérieure (105).

10. Appareil ménager (100) selon l'une des revendications précédentes, **caractérisé en ce que** le moyen d'actionnement (103) est disposé sur une traverse (115) de l'appareil ménager (100).

11. Appareil ménager (100) selon l'une des revendications précédentes, **caractérisé en ce que** le moyen d'actionnement (103) est configuré en outre pour déterminer l'intensité de la force d'actionnement (K) en fonction de la différence de pression (Δp).

12. Appareil ménager (100) selon l'une des revendications précédentes, **caractérisé en ce que** le moyen d'actionnement (103) comprend un corps d'actionnement servant à exercer la force d'actionnement (K) sur la porte (101).

13. Appareil ménager (100) selon la revendication 12, **caractérisé en ce que** le moyen d'actionnement (103) comprend en outre un moteur électrique servant à entraîner le corps d'actionnement.

14. Appareil ménager (100) selon l'une des revendications 12 ou 13, **caractérisé en ce que** le moyen d'actionnement (103) comprend en outre un moteur linéaire servant à entraîner le corps d'actionnement.

15. Appareil ménager (100) selon l'une des revendications 12, 13 ou 14, **caractérisé en ce que** le moyen d'actionnement (103) comprend en outre un élément de ressort élastique servant à entraîner le corps d'actionnement.
